# EUROPÄISCHE PATENTSCHRIFT

(11) **EP 1 659 242 B1**
(45) Veröffentlichungstag und Bekanntmachung des Hinweises auf die Patenterteilung: **06.06.2007**
(21) Anmeldenummer: 05023641.3
(22) Anmeldetag: 28.10.2005
(51) Int. Cl.: E05C 17/02, E05D 11/06

(54) **Türhalter**
Door holding device
Dispositif de retenue de porte

(30) Priorität: 28.10.2004 DE 202004016729 U
(43) Veröffentlichungstag der Anmeldung: 24.05.2006
(73) Patentinhaber: Liebherr-Hausgeräte Lienz GmbH, 9900 Lienz (AT)
(72) Erfinder: Stocker, Richard, 9911 Assling (AT)
(74) Vertreter: Thoma, Michael

(56) Entgegenhaltungen:
- EP-A- 0 703 336
- WO-A-91/03616
- US-A- 2 955 315
- US-A- 4 503 582

## Beschreibung

Die vorliegende Erfindung betrifft einen Türhalter, insbesondere für Gefrier- und/oder Kühlgerätetüren, mit einem Lagerbock, an dem eine Tür um eine Schwenkachse schwenkbar anlenkbar ist, sowie einer Halteplatte zur Befestigung des Lagerbocks an einer Türhalterlagerfläche, wobei die Halteplatte an der Türhalterlagerfläche starr befestigbar ist und einen Fußabschnitt des Lagerbocks übergreift, so dass der Fußabschnitt zwischen der Türhalterlagerfläche und der Halteplatte eingeschlossen ist.

Um ein exaktes Schließen der Türen sicherzustellen und diese gegenüber der entsprechenden Gerätekorpusöffnung fein ausrichten zu können, wurde bereits vorgeschlagen, den Türhalter justierbar auszubilden, so dass der Lagerbock in verschiedenen Positionen an der entsprechenden Türhalterlagerfläche fixiert werden kann. Werden in der Halteplatte Langlöcher vorgesehen, kann die gesamte Halteplatte mitsamt dem Lagerbock verschoben werden und in der jeweils gewünschten Position wieder festgeschraubt werden. Alternativ kann der Lagerbock nach Lösen der Befestigungsschrauben der Halteplatte relativ zu dieser versetzt und sodann die Halteplatte wieder festgezogen werden. Hierbei ist es jedoch schwierig, die Tür tatsächlich genau in die jeweils gewünschte Position zu justieren. Zum einen kann das Gewicht der Türe nach Lösen der Halteplatte ein unbeabsichtigtes Verrutschen des Lagerbocks bewirken. Zum anderen tritt durch das Festziehen der Halteplatte selbst nochmals eine ungewollte Verschiebung des Lagerbocks bzw. der Halteplatte auf, so dass die zuvor gefundene Position nicht gehalten wird.

Der vorliegenden Erfindung liegt deshalb die Aufgabe zugrunde, einen verbesserten Türhalter der genannten Art zu schaffen, der Nachteile des Standes der Technik vermeidet und letzteren in vorteilhafter Weise weiterbildet. Vorzugsweise soll die Justierung einer am Türhalter angelenkten Tür in die gewünschte Position vereinfacht werden.

Erfindungsgemäß wird diese Aufgabe durch einen Türhalter nach Anspruch 1 gelöst. Bevorzugte Ausgestaltungen der Erfindung sind Gegenstand der abhängigen Ansprüche.

Erfindungsgemäß zeichnet sich der Türhalter also dadurch aus, dass der Lagerbock auch bei fest montierter Halteplatte, d.h. ohne Lösen von die Halteplatte fixierenden Befestigungsschrauben, relativ zu der starr fixierten Halteplatte lagejustierbar ist. Die Halteplatte umfasst hierzu eine Schiebeführung für den Lagerbock, entlang derer der Lagerbock in einer Verschieberichtung senkrecht zur Türschwenkachse und parallel zur Türhalterlagerfläche relativ zu der Halteplatte verschiebbar ist, wobei zur Verstellung des Lagerbocks entlang der Schiebeführung auch bei starr montierter Halteplatte Stellmittel vorgesehen sind, die einerseits mit der Halteplatte und andererseits mit dem Lagerbock in Eingriff stehen können. Soll die Tür quer zu ihrer Schwenkachse in die eine oder andere Richtung justiert werden, braucht lediglich das Stellmittel betätigt werden, um den Lagerbock entlang der an der Halteplatte vorgesehenen Schiebeführung in die eine oder andere Richtung zu verschieben. Dies vereinfacht die Ausrichtung der Türe beträchtlich, da hierzu nicht die Halteplatte zu lösen ist, was das System instabil machen würde.

In Weiterbildung der Erfindung ist an dem Fußabschnitt des Lagerbocks eine Aufstandsfläche vorgesehen, mit der sich der Lagerbock auf der Türhalterlagerfläche abstützt. Die Halteplatte bildet einen Niederhalter, der den Fußabschnitt des Lagerbocks mit dessen Aufstandsfläche auf der Türhalterlagerfläche hält. Grundsätzlich wäre es auch denkbar, den Lagerbock mit seinem Fußabschnitt ausschließlich an der Halteplatte abzustützen, beispielsweise den Fußabschnitt auf die Halteplatte aufzusetzen und in geeignete Schiebeführungsmittel einzusetzen. Vorteilhafterweise jedoch stützt sich der Lagerbock über die Aufstandsfläche unmittelbar auf der Türhalterlagerfläche auf, so dass sich ein günstiger Kraftfluss ergibt sowie ein einfacher Aufbau der Halteplatte erreicht werden kann.

Die Halteplatte begrenzt dabei im auf die Türhalterlagerfläche montierten Zustand einen Hohlraum über der besagten Türhalterlagerfläche, dessen Höhe im wesentlichen der Dicke des Fußabschnitts des Lagerbocks entspricht. Es ist also ein im wesentlichen spielfreies Niederhalten des Fußabschnitts des Lagerbocks auf die Türhalterlagerfläche vorgesehen. Die Halteplatte kann hierzu seitliche Randstege und/oder kaminförmige Vorsprünge, insbesondere Schraubbolzenaufnahmen, aufweisen, deren Unterseite Aufstandsflächen bilden, mit denen die Halteplatte auf die Türhalterlagerfläche gezogen werden kann, so dass die Unterseite der Halteplatte auf ein definiertes Höhenniveau gegenüber der Türhalterlagerfläche montiert wird.

Um beim Verstellen des Lagerbocks bei fest montierter Halteplatte ein Verkratzen der Oberfläche des Kühlgerätekorpus zu vermeiden und/oder das Verschieben zu erleichtern, kann die Aufstandsfläche des Fußabschnitts des Lagerbocks mit zumindest einer Gleitplatte, vorzugsweise aus einem Hartkunststoff mit geeigneter Oberfläche, versehen sein. Alternativ kann unmittelbar die Oberfläche des Lagerbocks im Bereich der genannten Aufstandsfläche in geeigneter Weise ausgebildet, beispielsweise poliert oder anderweitig bearbeitet sein, um ein Verkratzen der Türhalterlagerfläche am Gerätekorpus zu vermeiden und/oder den Gleit- bzw. Haftreibungskoeffizienten in den gewünschten Bereich zu bringen.

Die Schiebeführung kann grundsätzlich verschieden ausgebildete Führungsflächen umfassen. Zum einen kann die Schiebeführung grundsätzlich einen vorzugsweise zu einer Seite hin offenen Schlitz in der Grundplatte aufweisen, durch den der Lagerbock durch die Grundplatte hindurchtritt. Vorzugsweise ist am Ende der schlitzförmigen Durchgangsausnehmung an dem offenen Ende eine Verjüngung vorgesehen, die ein Herausrutschen des Lagerbocks aus der Grundplatte in Verschieberichtung der Schiebeführung verhindert. Vorteilhafterweise übergreift die Halteplatte den Fußabschnitt des Lagerbockes insgesamt derart, dass der Lagerbock im montierten Zustand der Halteplatte von dieser unlösbar ist. Hierdurch wird ein unbeabsichtigtes Lösen des Lagerbocks bei montierter Tür verhindert.

In Weiterbildung der Erfindung kann die Schiebeführung an der Halteplatte ausgebildete Führungsflanken aufweisen, die entgegengesetzt geneigt jeweils quer zur Verschieberichtung zu dem Fußabschnitt des Lagerbocks hin abfallen und mit ebenfalls quer zur Verschieberichtung abfallenden Führungsflanken an besagtem Fußabschnitt des Lagerbocks zusammenwirken, so dass der Fußabschnitt einerseits zentriert und andererseits niedergehalten wird. Die Führungsflanken erstrecken sich dabei natürlich parallel zu der Verschieberichtung senkrecht zur Schwenkachse der Tür.

Alternativ oder zusätzlich können die oben genannten seitlichen Randstege der Halteplatte, deren Unterseite Aufstandsflächen der Halteplatte bilden, Schiebeführungsflächen bilden. Der Fußabschnitt des Lagerbocks besitzt an seinen seitlichen Rändern entsprechende Schiebeführungsflächen, deren Abstand voneinander im wesentlichen dem Abstand der gegenüberliegenden seitlichen Randstege der Halteplatte entspricht bzw. geringfügig kleiner ist, so dass die Lagerplatte mit geringfügigem Spiel zwischen die seitlichen Randstege der Halteplatte einsetzbar ist.

Alternativ oder zusätzlich können in dem Fußabschnitt des Lagerbockes langlochartige Durchgangsausnehmungen vorgesehen sein, durch die hindurch die Halteplatte mittels geeigneter Befestigungsmittel, insbesondere Schrauben, an der Türhalterlagerfläche befestigbar ist. Die lichte Länge der langlochartigen Ausnehmung ist dabei vorteilhafterweise derart bemessen, dass ihre stirnseitigen Enden Anschlagflächen bilden, die die Verschiebbarkeit des Lagerbocks begrenzen. Die Befestigungsmittel für die Halteplatte können entsprechende Anschlagflächen bilden, an denen die Stirnseiten besagter langlochartiger Ausnehmungen anstehen, wenn das Ende der gewünschten Verschiebbarkeit erreicht ist.

Das Stellmittel zur Verschiebung des Lagerbocks relativ zu der Halteplatte auch bei fest angezogener Halteplatte kann grundsätzlich verschieden ausgebildet sein. Stellhebel, Nocken oder dergleichen sind denkbar. Vorzugsweise jedoch ist als Stellmittel eine Schraube vorgesehen, die einerseits mit dem Lagerbock und andererseits mit der Halteplatte in Eingriff steht. In Weiterbildung der Erfindung besitzt hierbei die Halteplatte ein Axiallager für die Schraube, an dem die Schraube axial gesichert, jedoch drehbar gehaltert ist, während vorzugsweise an dem Fußabschnitt des Lagerbocks ein Gewindeteil vorgesehen ist, mit dem die Schraube in Schraubeingriff steht. Besagtes Gewindeteil kann insbesondere eine unmittelbar in den Fußabschnitt eingebrachte Gewindebohrung sein. Es ist jedoch möglich, ein separates Gewindeteil vorzusehen, das an dem Fußabschnitt gesichert ist. Sozusagen in Umkehrung dieser Anordnung wäre es auch denkbar, den Schraubeingriff an der Halteplatte und die Axiallagerung an dem Fußabschnitt des Lagerbocks vorzusehen. Die zuvor beschriebene Anordnung vereinfacht jedoch die Zugänglichkeit des Schraubenkopfes zur Betätigung der Schraube.

In Weiterbildung der Erfindung kann die Halteplatte einen zur Unterseite hin offenen Käfig zur Aufnahme des Schraubenkopfes der Stellschraube besitzen, der zudem auf gegenüberliegenden Seiten einerseits eine Durchtrittsöffnung für die Stellschraube und andererseits eine Durchtrittsöffnung für einen Schraubenzieher oder einen Innensechskantschlüssel zur Betätigung der Stellschraube aufweist. Die Öffnung zur Unterseite hin ist dabei derart bemessen, dass der Schraubenkopf in den das Axiallager bildenden Käfig eingesetzt und wieder herausgenommen werden kann.

In vorteilhafter Weiterbildung der Erfindung sind die Halteplatte, der Lagerbock und das Stellmittel zu einer Montagebaueinheit vormontierbar, so dass sich die besagten Teile nicht ungewollt voneinander lösen. Hierzu kann an der Halteplatte eine in Verschieberichtung der Schiebeführung vorspringende Haltenase vorgesehen sein, über die der Lagerbock mit einem Halteeinschnitt schiebbar ist, so dass der Lagerbock quer zur Verschieberichtung gegen Herausrutschen aus der Halteplatte gesichert ist. Vorzugsweise hält die Stellschraube den Lagerbock im vormontierten Zustand in einer Position, in der der besagte Halteeinschnitt die Haltenase übergreift, so dass die Halteplatte und der Lagerbock zu einer vormontierten Einheit zusammengefasst sind. Es versteht sich, dass in geometrischer Umkehrung die Haltenase ggf. auch an dem Lagerbock und der Halteeinschnitt bzw. eine entsprechende Halteausnehmung an der Halteplatte vorgesehen sein könnten. Eine besonders vorteilhafte Ausführung sieht vor, dass der Lagerbock mit einem Halteeinschnitt über den den Stellschraubenkopf aufnehmenden Käfig in der Halteplatte schiebbar ist.

Um nach erfolgter Feinjustierung des Lagerbocks relativ zur Halteplatte durch die Stellschraube unerwünschtes Restspiel gänzlich zu beseitigen, kann in Weiterbildung der Erfindung an dem Lagerbock und/oder der Halteplatte eine quer zur Schiebeführung wirksame Klemmschraube zur Klemmung des Lagerbocks an der Halteplatte vorgesehen sein. Zudem kann hierdurch bei ungenügender Selbsthemmung des Systems eine unerwünschte sich nach und nach einstellende Verstellung des Lagerbocks vermieden werden.

In Weiterbildung der Erfindung besitzt der Lagerbock einen Anschlussabschnitt zum formschlüssigen Anschluss eines Querverbinders, der an dem Gerätekorpus befestigbar ist. Vorzugsweise erstreckt sich besagter Anschlussabschnitt zumindest teilweise oberhalb der Halteplatte. Um eine zusätzliche Führung und Versteifung des Lagerbockes zu erreichen, kann der Anschlussabschnitt formschlüssig mit dem Querverbinder verbunden werden. Insbesondere kann eine Aufnahmenut mit zur Verschieberichtung parallelen Flanken vorgesehen sein, in die das Profil des Querverbinders passgenau einschiebbar ist. Eine besonders stabile Abstützung ergibt sich, wenn die Aufnahmenut in Form eines Labyrinths ausgebildet ist, in das der Querverbinder eingreift. Diese Ausführung hat den Vorteil, dass es zu keinem sichtbaren Spalt kommt, wenn der Lagerbock verschoben wird. Dennoch ergibt sich eine zusätzliche Führung und Versteifung der Lagerbocksituation. In geometrischer Umkehrung wäre es denkbar, das Labyrinth auch an dem Querverbinder vorzusehen und an dem Lagerbock einen entsprechend geformten vorspringenden Anschlusssteg vorzusehen, der in dieses Labyrinth eingreift. Die zuvor beschriebene Ausführung besitzt jedoch Vorteile hinsichtlich der Fertigung des Querverbinders, der beispielsweise als Strangpressprofil ausgebildet sein kann.

Ein die Türschwenkachse bildender Lagerbolzen kann unmittelbar an dem Lagerbock befestigt sein. Vorzugsweise besitzt der Lagerbock ein entsprechendes Lagerauge, in das der Lagerbolzen eingesetzt ist.

Radial beabstandet von diesem Lagerbolzen ist in Weiterbildung der Erfindung zum Einfangen eines mit der Türe verschwenkenden Türverschluss-Fangarms an dem Lagerbock eine Rolle vorgesehen, die um eine zur Türschwenkachse parallele Rollenachse drehbar gelagert ist. Hierdurch wird ein sanfteres Einfangen bzw. Übergreifen des Türverschluss-Fangarmes gewährleistet. Eine Beschädigung der Oberfläche, wie es bei Lagerböcken ohne Rolle auftritt, wird hierdurch ausgeschlossen. Der besagte Türverschluss-Fangarm kann in Form einer Buchse aus einem flexiblen Material, wie beispielsweise POM, gefertigt sein, so dass er beim Schließen der Tür durch die Rolle verformt werden kann. Durch das Bestreben des Materiales in seine ursprüngliche Lage zurückzukommen, entsteht eine Kraft, die die Tür nach Erreichen des Totpunktes zudrückt. Das Teil ist hierbei vorteilhafterweise so ausgeführt, dass im geschlossenen Zustand weiterhin eine leichte Vorspannung besteht, wodurch die Tür zugehalten wird.

Nachfolgend wird die Erfindung anhand eines bevorzugten Ausführungsbeispieles und zugehöriger Zeichnungen näher erläutert. In den Zeichnungen zeigen:
- Fig. 1:: eine perspektivische Ansicht eines Türhalters nach einer bevorzugten Ausführung der Erfindung, der an den Korpus eines Kühl- und Gefrierge- rätes montiert ist, wobei in der Darstellung nur eine obere Tür an dem Türhalter montiert ist, während eine untere Tür aus Gründen der Übersichtlichkeit der Darstellung weggelassen wurde,
- Fig. 2:: eine Draufsicht auf den Türhalter aus Fig. 1, wobei die Tür in einer um etwa 20° aufgeschwenkten Stellung gezeigt ist, in der ein an der Tür montierter Türverschluss-Fangarm von dem Türhalter außer Eingriff gekommen ist,
- Fig. 3:: eine perspektivische Ansicht des montierten Türhalters aus den vorhergehenden Figuren ohne daran montierte Türen,
- Fig. 4:: eine perspektivische Explosionsdarstellung des Türhalters aus den vorhergehenden Figuren,
- Fig. 5:: eine perspektivische Darstellung der Unterseite des Türhalters aus den vorhergehenden Figuren, die eine hintere Endlage des nach außen verstellten Lagerbocks des Türhalters zeigt, und
- Fig. 6:: eine perspektivische Darstellung der Unterseite des Türhalters ähnlich Fig. 5, die den Lagerbock in seiner vorderen Endlage nach innen verstellt zeigt.

Der in den Figuren gezeigte Türhalter 1 ist als Doppeltürhalter ausgebildet und dient zur schwenkbaren Lagerung zweier übereinander angeordneter Türen eines Gefrier- und Kühlgerätes. Er umfasst den Lagerbock 2, der mittels der Halteplatte 3 an einer dafür vorgesehenen Türhalterlagerfläche 4 befestigt werden kann, die in der gezeichneten Ausführung von der Frontwand 5 des Gerätekorpus 6 gebildet wird.

Wie Figur 4 zeigt, umfasst der Lagerbock 2 einen - grob gesprochen - plattenförmigen Fußabschnitt 7, von dem aus sich ein Tragarmabschnitt 8 erstreckt, an dessen freiem Ende ein Lagerauge 9 vorgesehen ist, in dem ein die Türschwenkachse bildender Lagerbolzen 10 montiert werden kann (vgl. Figur 1). Weiterhin ist an dem freien Ende des Tragarmabschnitts 8 radial von dem Lagerauge 9 und dem darin aufgenommenen Lagerbolzen 10 beabstandet eine Rolle 11 drehbar gelagert, und zwar um eine zu der von dem Lagerbolzen 10 gebildeten Türschwenkachse parallelen Drehachse.

Die Unterseite des Fußabschnittes 7 des Lagerbocks 2 bildet eine im wesentlichen ebene Aufstandsfläche 12, mit der der Lagerbock 2 auf die Türhalterlagerfläche 4 gesetzt wird, so dass er sich darauf abstützt. Auf der genannten Aufstandsfläche 12 ist hierbei eine aus einem geeigneten Hartkunststoff gefertigte Gleitplatte 13 angeordnet, so dass der Lagerbock, ohne die Oberfläche der Türhalterlagerfläche 4 zu verkratzen, über diese geschoben werden kann, wie noch erläutert wird.

Gehalten wird der Lagerbock 2 auf der Türhalterlagerfläche 4 durch die Halteplatte 3, die mittels geeigneter Befestigungsmittel, insbesondere durch zwei Verankerungsschrauben 14 auf der Türhalterlagerfläche 4 starr verankert werden kann. Wie die Figuren 3 und 4 zeigen, umfasst die Halteplatte 3 einen Längsschlitz 15, mit dem die Halteplatte 3 über den Tragarmabschnitt 8 des Lagerbocks 2 geschoben werden kann, so dass die Halteplatte 3 den Fußabschnitt 7 des Lagerbocks 2 übergreift und diesen auf der Türhalterlagerfläche 4 hält.

Wie die Figuren 5 und 6 zeigen, umfasst die Halteplatte 3 einen umlaufenden Randsteg 16, dessen Unterseite eine Aufstandsfläche 17 bildet, mit der die Halteplatte 3 auf der Türhalterlagerfläche 4 aufsteht. Die Verankerungsschrauben 14 ziehen die Halteplatte 3 mit der Unterseite des Randstegs 16 fest auf die genannte Türhalterlagerfläche 4. Hierdurch entsteht unter der Halteplatte 3 ein Hohlraum, in dem der Fußabschnitt 7 aufgenommen ist. Die Höhe des genannten Hohlraums entspricht etwa der Dicke des Fußabschnittes 7, so dass dieser im wesentlichen spielfrei auf der Türhalterlagerfläche 4 gehalten wird, wobei die Kontur der Unterseite der Halteplatte 3 an die Kontur der Oberseite des Fußabschnittes 7 angepasst ist. Wie Figur 5 zeigt, sind an der Unterseite der Halteplatte 3 von den Rändern des Längsschlitzes 15 nach außen, d.h. quer zur Längsrichtung des genannten Längsschlitzes 15 abfallende Führungsflanken 18 vorgesehen, die sich parallel zu dem Längsschlitz 15 erstrecken. Komplementär hierzu umfasst der Fußabschnitt 7 des Lagerbocks 2 von dessen Tragarmabschnitt 8 nach außen abfallende Führungsflanken 19, die sich parallel zu der vorgesehenen Verschieberichtung des Lagerbocks 2 erstrecken. Im montierten Zustand sind die Führungsflanken 18 an der Unterseite der Halteplatte 3 mit den Führungsflanken 19 auf der Oberseite des Fußabschnitts 7 des Lagerbocks 2 in Eingriff. Sie bilden einerseits eine Zentrierung, andererseits dienen sie als Schiebeführung. Die Schiebeführung wird zudem auch von den Rändern des Längsschlitzes 15 gebildet, deren Abstand der Profildicke des hinteren Tragarmabschnittes 8a in etwa entspricht. Wie Figur 5 zeigt, ist zudem die Breite des Fußabschnittes 7 an den Abstand der seitlichen Randstege 16 der Halteplatte 3 angepasst, so dass auch hier eine Schiebeführung erreicht wird.

Weiterhin ist in den Figuren 6 und 7 zu erkennen, dass in dem Fußabschnitt 7 des Lagerbocks 2 zwei Langlöcher 20 ausgebildet sind, durch die hindurch sich einerseits die Verankerungsschrauben 14 zur Verankerung der Halteplatte 3 erstrecken. Andererseits sind an der Unterseite der Halteplatte 3 kaminförmige Führungsvorsprünge 21 angeformt, die sich in den genannten Langlöchern 20 erstrecken und zusammen mit den Verankerungsschrauben 14 Verstellanschläge bilden. Wie Figur 5 zeigt, stehen in der gänzlich nach außen verschobenen Stellung des Lagerbocks die Führungskamine 21 an dem einen Ende der Langlöcher 20 an. In der gänzlich nach innen verstellten Stellung des Lagerbocks 2, die Figur 6 zeigt, stehen die Verankerungsschrauben 14 an dem gegenüberliegenden Ende der Langlöcher 20 an.

Zur Verstellung des Lagerbocks 2 relativ zu der Halteplatte 3 ist eine Stellschraube 22 vorgesehen, deren Stellschraubenkopf 23 in einem zur Unterseite offenen Käfig 24 an der Halteplatte 3 drehbar, jedoch axial gesichert, gelagert ist. Der Käfig 24 wird von an der Unterseite der Halteplatte 3 angeformten Wandungen gebildet. In der an den Käfig 24 angrenzenden Außenwandung der Halteplatte 3 ist eine Durchgangsausnehmung 25 ausgebildet, durch die hindurch der in dem Käfig 24 angeordnete Stellschraubenkopf 23 mit einem geeigneten Betätigungswerkzeug zugänglich ist. In der gezeichneten Ausführung ist die Stellschraube als Innensechskantschraube ausgebildet, so dass sie durch die Durchgangsausnehmung 25 hindurch mit einem Außensechskantschlüssel betätigbar ist.

An der der Durchgangsausnehmung 25 gegenüberliegenden Seite ist die Wandung des Käfigs 24 ebenfalls mit einer Durchgangsausnehmung 26 versehen, durch die hindurch sich die Stellschraube 22 mit ihrem Schraubgewindeabschnitt erstreckt. Sie steht in Schraubeingriff mit einer Gewindebohrung 27, die in dem Fußabschnitt 7 des Lagerbocks 2 ausgebildet ist. Es versteht sich, dass sich die Stellschraube 22 parallel zu dem Längsschlitz 15 und den weiteren die Schiebeführung 28 bildenden Führungsflächen erstreckt.

Wie die Figuren 6 und 5 erkennen lassen, kann durch Drehen der Stellschraube 22 der Lagerbock 2 relativ zu der Halteplatte 3 in dem Längsschlitz 15 hin- und herverstellt werden. Dies entspricht im montierten Zustand des Türhalters 1 einer horizontalen Verstellung des Lagerbocks 2, d.h. gemäß Figur 2 von links nach rechts und umgekehrt, um die an dem Lagerbock 2 gelagerte Türen entsprechend zu verstellen.

Wie Figur 4 zeigt, ist zwischen der Halteplatte 3 und dem Lagerbock 2 weiterhin eine Klemmschraube 29 vorgesehen, die im angezogenen Zustand einerseits Restspiel zwischen dem Lagerbock 2 und der Halteplatte 3 beseitigt und zum anderen eine ungewollte Verstellung verhindert. Sie sitzt in der gezeichneten Ausführungsform in einer Gewindebohrung 30 in dem Tragarmabschnitt 8 und kann gegen eine an den Tragarmabschnitt 8 angrenzende Klemmfläche 31 auf der Oberseite der Halteplatte 3 geschraubt werden.

Die genannte Klemmfläche 31 liegt auf der Oberseite des den Stellschraubenkopf 23 aufnehmenden Käfigs 24 und ist Teil einer an das stirnseitige Ende des Längsschlitzes 15 angrenzenden Haltenase 32, über die ein Halteeinschnitt 33 in der stirnseitigen Kontur des Lagerbocks 2 geschoben wird. Dieser Übergriff erlaubt es, die Halteplatte 3 und den Lagerbock 2 zu einer vormontierten Baugruppe zusammenzufügen, die die Montage des Türhalters 1 erleichtert. Wird der Lagerbock 2 in den Längsschlitz 15 der Halteplatte 3 eingesetzt und mit der Stellschraube 22 soweit befestigt, dass der Halteeinschnitt 33 über die Haltenase 32 geschoben wird, kann der Lagerbock 2 nicht ohne Lösen der Stellschraube 22 aus der Halteplatte 3 entfernt werden.

Wie Figuren 4 und 5 zeigen, ist der Längsschlitz 15 zu einer Seite hin offen, wobei allerdings die Randstege 16 an diesem offenen Ende des Längsschnitts 15 eine Verjüngung 34 bilden, die ein ungewolltes Herausrutschen des Lagerbocks 2 bei gelöster Stellschraube 22 verhindern. Die Verjüngung 34 ist schmäler als der hintere Tragarmabschnitt 8a. Eine Verjüngung 8b am oberen Ende des Tragarmabschnitts 8 erlaubt es, den Lagerbock 2 trotz der Verjüngung 34 von der Halteplatte 3 zu lösen.

Bei der Montage kann folgendermaßen vorgegangen werden: Zunächst wird der vormontierte Türhalter 1, bei dem der Lagerbock 2 durch die Stellschraube 22 vorzugsweise in eine mittlere Ausgangslage gebracht wurde, mittels der Verankerungsschrauben 14 an der dafür vorgesehenen Stelle am Gerätekorpus fest montiert. Sodann können an den zu gegenüberliegenden Seiten vorspringenden Abschnitten des Lagerbolzens 10 die Türen 35 eingehängt werden. Stellt sich heraus, dass die Lage der Türen 35 zu justieren ist, wird zunächst lediglich die Klemmschraube 29 gelöst. Sodann wird bei starr montierter Halteplatte 3 über die Stellschraube 22 der Lagerbock 2 horizontal in die gewünschte Position verstellt, bis die Türen 35 in die gewünschte Lage ausgerichtet sind. Sodann wird die Klemmschraube 29 wieder angezogen, um ein mögliches Restspiel zu beseitigen. Während der Verschiebung des Lagerbocks 2 bei fest montierter Halteplatte 3 sorgt die Gleitplatte 13 auf der Unterseite des Lagerbocks 2 dafür, dass die Oberfläche des Gerätekorpus, auf der der Fußabschnitt 8 des Lagerbocks 2 aufliegt, nicht verkratzt wird.

Wie Figur 2 zeigt, kann an der Unterseite der eingehängten Tür 35 ein Türverschluss-Fangarm 38 befestigt sein, der mit der Tür 35 mitschwenkt und mit der Rolle 11 in und außer Eingriff gerät, wenn die Tür auf- und zugemacht wird. Die Rolle 11 am Lagerbock 2 gewährleistet hierbei ein sanfteres Übergreifen des Türverschluss-Fangarms 38. Zudem wird eine Beschädigung der Oberfläche, wie es bei Lagerböcken ohne Rolle ist, ausgeschlossen. Wie Figur 2 zu erkennen gibt, wird der Türverschluss-Fangarm 38, der vorzugsweise aus einem flexiblen Material wie POM gefertigt sein kann, beim Schließen der Tür durch die Rolle 11 verformt. Durch das Bestreben des Materials, in seine ursprüngliche Lage zurückzukommen, entsteht eine Kraft, die die Tür nach Erreichen bzw. Überschreiten des Totpunktes zudrückt.

Um eine zusätzliche Führung und Versteifung des Lagerbockes 2 zu erreichen, wird dieser auch an einen an den Gerätekorpus montierten Querverbinder 39 angeschlossen. Hierzu ist ein stirnseitiger Abschnitt des Lagerbocks 2 als formschlüssiges Anschlussstück 40 ausgebildet. Wie Figur 6 zeigt, ist in der unter der Rolle 11 liegenden Stirnseite des Tragarmabschnitts 8 ein Labyrinth 41 vorgesehen. In die das Labyrinth 41 bildende Aufnahmenut 42 kann passgenau das Profil des Querverbinders 39 eingeschoben werden. Dies besitzt zudem den Vorteil, dass beim Verschieben des Lagerbocks 2 zur Einstellung der Türposition kein Spalt zwischen dem Querverbinder 39 und dem Lagerbock 2 entsteht.

## Patentansprüche

1. Türhalter, insbesondere für Gefrier- und/oder Kühlgerätetüren, mit einem Lagerbock (2), an dem zumindest eine Tür (35) um eine Türschwenkachse (43) schwenkbar anlenkbar ist, sowie einer Halteplatte (3) zur Befestigung des Lagerbocks (2) an einer Türhalterlagerfläche (4), wobei die Halteplatte (3) an der Türhalterlagerfläche (4) starr befestigbar ist und den Fußabschnitt (7) des Lagerbocks (2) übergreift, so dass der Fußabschnitt (7) zwischen der Türhalterlagerfläche (4) und der Halteplatte (3) eingeschlossen ist, **dadurch gekennzeichnet, dass** die Halteplatte (3) eine Schiebeführung (28) für den Lagerbock (2) aufweist, entlang derer der Lagerbock (2) in Richtung senkrecht zur Türschwenkachse (43) und parallel zur Türhalterlagerfläche (4) relativ zur Halteplatte (3) verschiebbar ist, und Stellmittel (22) zur Verstellung des Lagerbocks (2) entlang der Schiebeführung (28) auch bei starr montierter Halteplatte (3) vorgesehen sind.

2. Türhalter nach dem vorhergehenden Anspruch, wobei der Fußabschnitt (7) des Lagerbocks (2) eine Aufstandsfläche (12) aufweist, mit der sich der Lagerbock (2) auf der Türhalterlagerfläche (4) abstützt und die Halteplatte (3) einen Niederhalter bildet, der den Fußabschnitt (7) mit der Aufstandsfläche (12) auf der Türhalterlagerfläche (4) hält.

3. Türhalter nach dem vorhergehenden Anspruch, wobei die Aufstandsfläche (12) mit einer Gleitplatte (13) vorzugsweise aus einem Hartkunststoff versehen ist.

4. Türhalter nach einem der vorhergehenden Ansprüche, wobei die Schiebeführung (28) einen vorzugsweise zu einer Seite hin offenen Längsschlitz (15) in der Halteplatte (3) aufweist, durch den der Lagerbock (2) durch die Halteplatte (3) hindurchtritt.

5. Türhalter nach einem der vorhergehenden Ansprüche, wobei die Halteplatte (3) den Fußabschnitt (7) des Lagerbocks (2) derart übergreift, dass der Lagerbock (2) im montierten Zustand der Halteplatte (3) von dieser unlösbar ist.

6. Türhalter nach einem der vorhergehenden Ansprüche, wobei die Schiebeführung (28) an der Halteplatte (3) ausgebildete Führungsflanken (18) aufweist, die entgegengesetzt geneigt jeweils quer zur Verschieberichtung abfallen und mit ebenfalls quer zur Verschieberichtung abfallenden Führungsflanken (19) an dem Fußabschnitt (7) des Lagerbocks (2) zusammenwirken, um den Fußabschnitt (7) niederzuhalten.

7. Türhalter nach einem der vorhergehenden Ansprüche, wobei die Halteplatte (3) im auf die Türhalterlagerfläche (4) montierten Zustand einen Hohlraum über der Türhalterlagerfläche (4) begrenzt, dessen Höhe in etwa der Dicke des Fußabschnitts (7) des Lagerbocks (2) entspricht.

8. Türhalter nach einem der vorhergehenden Ansprüche, wobei die Schiebeführung (28) zumindest eine langlochartige Durchgangsausnehmung (20) in dem Fußabschnitt (7) des Lagerbocks (2) aufweist, durch die hindurch die Halteplatte mittels eines Befestigungsmittels, insbesondere einer Verankerungsschraube (14), an der Türhalterlagerfläche (4) befestigbar ist.

9. Türhalter nach dem vorhergehenden Anspruch, wobei das Befestigungsmittel (14) einen die Verschiebbarkeit des Lagerbocks (2) begrenzenden Anschlag bildet.

10. Türhalter nach einem der vorhergehenden Ansprüche, wobei als Stellmittel (22) eine Stellschraube vorgesehen ist.

11. Türhalter nach dem vorhergehenden Anspruch, wobei die Halteplatte (3) ein Axiallager (24) für die Stellschraube (22), an dem die Stellschraube axial gesichert, jedoch drehbar gelagert ist, aufweist und an dem Fußabschnitt (7) des Lagerbocks (2) ein Gewindeteil (27), in den die Stellschraube (22) eingreift, vorgesehen ist.

12. Türhalter nach dem vorhergehenden Anspruch, wobei die Halteplatte (3) einen zu ihrer Unterseite hin offenen Käfig (24) zur Aufnahme eines Stellmittelkopfs (23) aufweist, der auf gegenüberliegenden Seiten einerseits eine Durchgangsausnehmung (26) für das Stellmittel und andererseits eine Durchgangsausnehmung (25) für ein mit dem Stellmittelkopf (23) in Eingriff bringbares Betätigungswerkzeug aufweist.

13. Türhalter nach einem der vorhergehenden Ansprüche, wobei die Halteplatte (3), der Lagerbock (2) und das Stellmittel (22) eine vormontierte Baueinheit bilden.

14. Türhalter nach einem der vorhergehenden Ansprüche, wobei an der Halteplatte (3) eine in Verschieberichtung vorspringende Haltenase (32) vorgesehen ist, über die der Lagerbock (2) mit einem Halteeinschnitt (33) schiebbar ist, so dass der Lagerbock (2) quer zur Verschieberichtung gegen Herausrutschen aus der Halteplatte (3) im unmontierten Zustand gesichert ist, wobei der Lagerbock (2) in der die Haltenase (32) übergreifenden Stellung durch das Stellmittel (22) gesichert ist.

15. Türhalter nach einem der vorhergehenden Ansprüche, wobei an dem Lagerbock (2) und/oder der Halteplatte (3) ein quer zur Schiebeführung (28) wirksames lösbares Klemmmittel (29), insbesondere eine Klemmschraube, zur Klemmung des Lagerbocks (2) an der Halteplatte (3) vorgesehen ist.

16. Türhalter nach einem der vorhergehenden Ansprüche, wobei an dem Lagerbock (2) ein Anschlussabschnitt (40) zum Anschluss an einen Querverbinder (39) vorgesehen ist, der eine Aufnahmenut (42) mit zur Verschieberichtung parallelen Flanken aufweist, in die der Querverbinder (39) passgenau einschiebbar ist.

17. Türhalter nach dem vorhergehenden Anspruch, wobei die Aufnahmenut (42) ein Labyrinth (41) bildet.

18. Türhalter nach einem der vorhergehenden Ansprüche, wobei an dem Lagerbock (2) ein die Türschwenkachse (43) bildender Lagerbolzen (10) befestigt ist.

19. Türhalter nach einem der vorhergehenden Ansprüche, wobei an dem Lagerbock (2) von der Türschwenkachse (43) radial beabstandet eine Rolle (11) zum Einfangen eines mit der Türe mitschwenkenden Türverschluss-Fangarms (38) um eine zur Türschwenkachse (43) parallele Rollenachse drehbar gelagert ist.

20. Türhalter nach einem der vorhergehenden Ansprüche, wobei der Lagerbock (2) als Doppellagerbock zur Lagerung von zwei Türen (35) ausgebildet ist.

## Claims

1. A door arrester, in particular for freezer and/or refrigerator doors comprising a bearing block (2) to which at least one door (35) can be coupled so as to be pivotable about a pivoting axis of a door (43), as well as a fastening plate (3) for fastening the bearing block (2) to a door arrester bearing surface (4), wherein the fastening plate (3) can be rigidly fastened to the door arrester bearing surface (4) and overlaps the lower section (7) of the bearing block (2) so that the lower section (7) is enclosed between the door arrester bearing surface (4) and the fastening plate (3), **characterized in that** the fastening plate (3) encompasses a sliding guide (28) for the bearing block (2), the bearing block (2) being displaceable in perpendicular direction to the pivoting axis of the door (43) and parallel to the door arrester bearing surface (4) relative to the fastening plate (3) along the sliding guide (28) and **in that** actuating means (22) are provided for adjusting the bearing block (2) along the sliding guide (28) even with a rigidly mounted fastening plate (3).

2. The door arrester according to the preceding claim, wherein the lower section (7) of the bearing block (2) encompasses a contact surface (12), which supports the bearing block (2) on the door arrester bearing surface (4) and the fastening plate (3) forms a hold-down element, which holds the lower section (7) comprising the contact surface (12) on the door arrester bearing surface (4).

3. The door arrester according to the preceding claim, wherein the contact surface (12) is provided with a sliding plate (13), which is preferably made of a hard plastic.

4. The door arrester according to any one of the preceding claims, wherein the sliding guide (28), in the fastening plate (3), encompasses a longitudinal slit (15), which is preferably open towards one side, through which the bearing block (2) passes through the fastening plate (3).

5. The door arrester according to any one of the preceding claims, wherein the fastening plate (3) overlaps the lower section (7) of the bearing block (2) in such a manner that, when the fastening plate (3) is mounted, the bearing block (2) is fixedly connected thereto.

6. The door arrester according to any one of the preceding claims, wherein the sliding guide (28) encompasses guiding flanks (18) configured at the fastening plate (3), which each slope tilted in opposite direction at right angles to the direction of displacement and cooperate with guiding flanks (19) also sloping at right angles to the direction of displacement at the lower section (7) of the bearing block (2) for holding down the lower section (7).

7. The door arrester according to any one of the preceding claims, wherein the fastening plate (3), when mounted on the door arrester bearing surface (4), limits a cavity above the door arrester bearing surface (4), the height of which corresponds approximately to the thickness of the lower section (7) of the bearing block (2).

8. The door arrester according to any one of the preceding claims, wherein the sliding guide (28) encompasses at least one oblong hole-like through recess (20) in the lower section (7) of the bearing block (2), through which the fastening plate can be fastened to the door arrester bearing surface (4) by means of a fastening element, in particular an anchoring screw (14).

9. The door arrester according to the preceding claim, wherein the fastening element (14) forms a stop, which limits the displaceability of the bearing block (2).

10. The door arrester according to any one of the preceding claims, wherein an adjusting screw is provided as actuating means (22).

11. The door arrester according to the preceding claim, wherein the fastening plate (3) encompasses an axial bearing (24) for the adjusting screw (22), to which the adjusting screw is mounted in a axially secure, yet pivotable manner and wherein a threaded part (27), into which the adjusting screw (22) engages, is provided at the lower section (7) of the bearing block (2).

12. The door arrester according to the preceding claim, wherein the fastening plate (3) encompasses a cage (24), which is open at its lower side, for accommodating an actuating means head (23), which, on the one hand, encompasses a through recess (26) for the actuating means on the opposite side and, on the other hand, a through recess (25) for an actuating tool, which can be engaged with the actuating means head (23).

13. The door arrester according to any one of the preceding claims, wherein the fastening plate (3), the bearing block (2) and the actuating means (22) form a pre-mounted structural unit.

14. The door arrester according to any one of the preceding claims, wherein a fastening lug (32), which projects in the direction of displacement, is provided at the fastening plate (3), the bearing block (2) comprising a fastening notch (33) being slidable via the fastening lug (32) so that the bearing block (2), when unmounted, is secured against slipping out of the fastening plate (3) at right angles to the direction of displacement, wherein the bearing block (2) is secured by the actuating means (22) in the position, which overlaps the fastening lug (32).

15. The door arrester according to any one of the preceding claims, wherein a removable clamping means (28), in particular a clamping screw, is provided at the bearing block (2) and/or the fastening plate (3) so as to be effective at right angles to the sliding guide (28) for the purpose of clamping the bearing block (2) to the fastening plate (3).

16. The door arrester according to any one of the preceding claims, wherein provision is made at the bearing block (2) for a connection section (40) for connection to a cross connection (39), which encompasses an accommodating groove (42) comprising shoulders being parallel in the direction of displacement, into which the cross connection (39) can be inserted so as to fit precisely.

17. The door arrester according to the preceding claim, wherein the accommodating groove (42) forms a labyrinth (41).

18. The door arrester according to any one of the preceding claims, wherein a bearing bolt (10), which forms the pivoting axis of the door (43), is fastened to the bearing block (2).

19. The door arrester according to any one of the preceding claims, wherein, at the bearing block (2), a roll (11) being radially distanced from the pivoting axis of the door (43) for catching a door-closing catch arm (38), which pivots with the door, is pivotably mounted about a roll axis, which is mounted parallel to the pivoting axis of the door (43).

20. The door arrester according to any one of the preceding claims, wherein the bearing block (2) is configured as a double bearing block for bearing two doors (35).

## Revendications

1. Dispositif de retenue de porte, en particulier pour des portes d'appareils de congélation et/ou de réfrigération, avec un support de palier (2) sur lequel au moins une porte (35) est articulée de manière à pouvoir pivoter autour d'un axe de pivotement de porte (43), ainsi qu'une plaque de retenue (3) pour la fixation du support de palier (2) à une surface d'appui du dispositif de retenue de porte (4), la plaque de retenue (3) pouvant être fixée rigidement à la surface d'appui du dispositif de retenue de porte (4) et recouvrant le tronçon de pied (7) du support de palier (2) de telle manière que le tronçon de pied (7) soit enfermé entre la surface d'appui du dispositif de retenue de porte (4) et la plaque de retenue (3), **caractérisé en ce que** la plaque de retenue (3) comporte une glissière (28) pour le support de palier (2) le long de laquelle le support de palier (2) peut être déplacé dans la direction perpendiculaire à l'axe de pivotement de la porte (43) et parallèle à la surface d'appui du dispositif de retenue de porte (4) par rapport à la plaque de retenue (3), et **en ce qu'**il est prévu des moyens de réglage (22) pour le déplacement du support de palier (2) le long de la glissière (28) même en cas de montage rigide de la plaque de retenue (3) .

2. Dispositif de retenue de porte selon la revendication précédente, dans lequel le tronçon de pied (7) du support de palier (2) comporte une surface de contact (12) avec laquelle le support de palier (2) s'appuie sur la surface d'appui du dispositif de retenue de porte (4) et la plaque de retenue (3) forme un dispositif d'immobilisation qui maintient le tronçon de pied (7) avec la surface de contact (12) sur la surface d'appui du dispositif de retenue de porte (4).

3. Dispositif de retenue de porte selon la revendication précédente, dans lequel la surface de contact (12) est munie d'une plaque coulissante (13), de préférence en une matière plastique dure.

4. Dispositif de retenue de porte selon l'une quelconque des revendications précédentes, dans lequel la glissière (28) comporte dans la plaque de retenue (3) une fente longitudinale (15), de préférence ouverte d'un côté, au moyen de laquelle le support de palier (2) traverse la plaque de retenue (3).

5. Dispositif de retenue de porte selon l'une quelconque des revendications précédentes, dans lequel la plaque de retenue (3) recouvre le tronçon de pied (7) du support de palier (2) de telle manière que le support de palier (2) est détachable de la plaque de retenue (3) à l'état monté de celle-ci.

6. Dispositif de retenue de porte selon l'une quelconque des revendications précédentes, dans lequel la glissière (28) comporte des flancs de guidage (18) formés dans la plaque de retenue (3) qui sont inclinés dans le sens opposé chacun perpendiculairement au sens de déplacement et qui coopèrent avec des flancs de guidage (19) également inclinés perpendiculairement au sens de déplacement dans le tronçon de pied (7) du support de palier (2) pour immobiliser le tronçon de pied (7).

7. Dispositif de retenue de porte selon l'une quelconque des revendications précédentes, dans lequel la plaque de retenue (3) à l'état monté sur la surface d'appui du dispositif de retenue de porte (4) délimite un creux au-dessus de la surface d'appui du dispositif de retenue de porte (4) dont la hauteur correspond à peu près à l'épaisseur du tronçon de pied (7) du support de palier (2).

8. Dispositif de retenue de porte selon l'une quelconque des revendications précédentes, dans lequel la glissière (28) comporte au moins un évidement de passage (20) semblable à un trou oblong dans le tronçon de pied (7) du support de palier (2), à travers lequel la plaque de retenue peut être fixée à la surface d'appui du dispositif de retenue de porte (4) à l'aide d'un moyen de fixation, en particulier d'une vis d'ancrage (14).

9. Dispositif de retenue de porte selon la revendication précédente, dans lequel le moyen de fixation (14) forme une butée limitant la mobilité du support de palier (2).

10. Dispositif de retenue de porte selon l'une quelconque des revendications précédentes, dans lequel une vis de réglage (22) est prévue comme moyen de réglage.

11. Dispositif de retenue de porte selon la revendication précédente, dans lequel la plaque de retenue (3) comporte un palier axial (24) pour la vis de réglage (22) dans lequel la vis de réglage est bloquée axialement tout en pouvant néanmoins tourner, et une partie filetée (27), avec laquelle la vis de réglage (22) est en prise, est prévue dans le tronçon de pied (7) du support de palier (2).

12. Dispositif de retenue de porte selon la revendication précédente, dans lequel la plaque de retenue (3) comporte un logement (24) ouvert vers sa face inférieure pour le logement d'une tête de moyen de réglage (23) qui comporte, sur des côtés opposés, d'une part, un évidement de passage (26) pour le moyen de réglage et, d'autre part, un évidement de passage (25) pour un outil de manoeuvre pouvant être mis en prise avec la tête de moyen de réglage (23).

13. Dispositif de retenue de porte selon l'une quelconque des revendications précédentes, dans lequel la plaque de retenue (3), le support de palier (2) et le moyen de réglage (22) forment un module pré-assemblé.

14. Dispositif de retenue de porte selon l'une quelconque des revendications précédentes, dans lequel il est prévu, dans la plaque de retenue (3), un taquet de retenue (32) faisant saillie dans le sens de déplacement par l'intermédiaire duquel le support de palier (2) peut être poussé avec une entaille de retenue (33) de manière à empêcher le support de palier (2) à l'état non monté de glisser hors de la plaque de retenue (3) perpendiculairement au sens de déplacement, le support de palier (2) étant immobilisé par le moyen de réglage (22) dans la position recouvrant le taquet de retenue (32).

15. Dispositif de retenue de porte selon l'une quelconque des revendications précédentes, dans lequel il est prévu un moyen de serrage (29), en particulier une vis de serrage, détachable, agissant perpendiculairement à la glissière (28), pour le serrage du support de palier (2) dans la plaque de retenue (3).

16. Dispositif de retenue de porte selon l'une quelconque des revendications précédentes, dans lequel il est prévu, dans le support de palier (2), un tronçon de raccordement (40) pour le raccordement à un connecteur transversal (39) qui comporte une rainure de réception (42) avec des flancs parallèles au sens de déplacement dans laquelle le connecteur transversal (39) peut être inséré par ajustage précis.

17. Dispositif de retenue de porte selon la revendication précédente, dans lequel la rainure de réception (42) forme un labyrinthe (41).

18. Dispositif de retenue de porte selon l'une quelconque des revendications précédentes, dans lequel un boulon d'appui (10) formant l'axe de pivotement de porte (43) est fixé au support de palier (2).

19. Dispositif de retenue de porte selon l'une quelconque des revendications précédentes, dans lequel un rouleau (11) espacé radialement de l'axe de pivotement de porte (43) est logé dans le support de palier (2) de manière à pouvoir tourner autour d'un axe de rouleau parallèle à l'axe de pivotement de porte (43) pour capturer un bras d'arrêt de fermeture de porte (38).

20. Dispositif de retenue de porte selon l'une quelconque des revendications précédentes, dans lequel le support de palier (2) est conçu comme un support de palier double pour le logement de deux portes (35).
